# EUROPÄISCHE PATENTSCHRIFT

(11) **EP 0 022 988 B1**
(45) Veröffentlichungstag und Bekanntmachung des Hinweises auf die Patenterteilung: **13.04.1983**
(21) Anmeldenummer: 80103958.7
(22) Anmeldetag: 10.07.1980
(51) Int. Cl.: B01L 9/06, G01N 33/56

(54) **Haltevorrichtung für röhrenförmige Gefässe**
Holder for tubular vessels
Support pour récipients tubulaires

(30) Priorität: 20.07.1979 DE 7920813 U
(43) Veröffentlichungstag der Anmeldung: 28.01.1981
(73) Patentinhaber: Wiedemann, Hans, D-8057 Eching (DE)
(72) Erfinder: Wiedemann, Hans, D-8057 Eching (DE)
(74) Vertreter: Lorenz, Eduard

## Beschreibung

Die Erfindung bezieht sich auf eine Haltevorrichtung für röhrenförmige Gefäße, vorzugsweise für Reaktions- oder Probengefäße zur Vorbehandlung von biologischem Untersuchungsmaterial, insbesondere nach der Radio-Immuno-Assay (RIA)-Technik, mit zwei im Abstand voneinander gehaltenen, Durchtrittsöffnungen für eine Vielzahl von Gefäßen aufweisenden Platten und mit im Bereich der Durchtrittsöffnungen angeordneten, jedem Gefäß individuell zugeordneten, federnd ausgebildeten Halteelementen.

Derartige Haltevorrichtungen sind aus der US-A-2 917 183 und der US-A-3 390 783 bekannt. In beiden Konstruktionen sind die Halteelemente aus dem Material der oberen, Durchtrittsöffnungen aufweisenden Halte-Platte herausgestanzt und nach unten abgebogen. Die röhrenförmigen Gefäße stehen in beiden Konstruktionen auf einer dritten Platte, nämlich dem Boden der Vorrichtung, auf.

Eine der Gattung nach ähnliche Haltevorrichtung ist aus der US-A-3 142 385 bekannt. Bei dieser ist eine für eine Reihe von Gefäßen gemeinsame, an jedem Gefäß zwischen den Platten angreifende Halteeinrichtung angeordnet. Sie besteht aus zwei parallel zueinander angeordneten Drähten, deren Abstand ein wenig geringer als der Durchmesser der Gefäße ist. Beim Einsetzen jedes einzelnen Gefäßes zwischen die Drähte der Haltevorrichtung werden diese auseinandergespreizt, so daß sie die Gefäße an zwei Seiten umfassen. Auch hier stehen die Gefäße auf einer dritten Platte, nämlich dem Boden der Vorrichtung, auf.

Gemeinsam ist allen diesen bekannten Haltevorrichtungen der Nachteil, daß jedes einzelne Gefäß auch von Hand wieder aus der Halterung entfernt werden muß, wenn die Gefäße beispielsweise in die Kassetten eines Meßgerätes zu überführen sind.

Aus der US-A-2 979 210 ist eine Haltevorrichtung für röhrenförmige Gefäße bekannt, durch welche die Aufgabe gelöst ist, daß die Durchtrittsöffnungen der Halte-Platten den verschiedenen Größen bzw. Durchmessern der Gefäße angepaßt werden können. Die Vorrichtung ist aus einem S-förmigen Grundkörper und aus einem C-förmigen Schieber zusammengesetzt, der in Gleitführungen des Grundkörpers von Hand derart verstellbar ist, daß die lichte Weite der Durchtrittsöffnungen veränderbar ist. Diese Konstruktion macht es erforderlich, daß sowohl der Grundkörper als auch der Schieber mit je zwei Durchtrittsöffnungen für jedes Gefäß ausgebildet werden muß. Abweichend von der eingangs beschriebenen Gattung einer Haltevorrichtung weist sie über die Durchtrittsöffnungen hinaus keine Halteelemente, insbesondere keine jedem Gefäß individuell zugeordneten, federnd ausgebildeten Halteelemente auf. Ferner wird der Halte-Durchmesser der Durchtrittsöffnungen durch dasjenige Gefäß bestimmt, welches den größten Durchmesser aufweist. Auch bei dieser Vorrichtung stehen die Gefäße auf der Bodenplatte des S-förmigen Grundkörpers auf, zumindest steht sie unterhalb der meisten Durchtrittsöffnungen der Vorrichtung einem freien Durchtritt der Gefäße nach unten im Wege.

Der Erfindung liegt diesem Stand der Technik gegenüber die Aufgabe zugrunde, eine Halterung der eingangs geschilderten Gattung derart zu verbessern, daß sämtliche in ihr individuell und fest gelagerten Gefäße einfach und schnell, d. h. gleichzeitig in Behälter überführbar sind, wie sie für die Durchführung des jeweiligen Arbeitsgangs Verwendung finden.

Die Lösung der gestellten Aufgabe durch die Erfindung besteht darin, daß das Halteelement als zwischen den Platten gelagerte Blattfeder ausgebildet ist und sämtliche Blattfedern mittels einer Steuerschiene gemeinsam ver- und entriegelbar sind. Der wesentliche Vorteil der erfindungsgemäßen Haltevorrichtung besteht darin, daß sämtliche Probengefäße der Haltevorrichtung, die einfach auf die Kassetten eines Strahlen-Meßgerätes gestellt wird, durch Entriegeln in die Kassetten des Meßgerätes abgelassen werden können. Die Haltevorrichtung gestattet dabei eine zu Einheiten zusammengefaßte Gruppierung von Probengefäßen, wodurch eine möglichst große Zahl, etwa 50 bis 100, von Probengefäßen gleichzeitig von einem Arbeitsgang zum anderen bis zur Probenzählung in handlicher Weise überführbar ist. Die Proben werden zu diesem Zweck in die erfindungsgemäße Mehrzweckhalterung eingesteckt, bei der die Positionierung der Halteelemente eines jeden röhrenförmigen Gefäßes so angelegt ist, daß die Lage der Proben mit der Lage der Träger eines Blockes von zusammengestellten Kassetten eines Strahlen-Meßgerätes übereinstimmt. Da die Probengefäße bei bereits verriegelten Blattfedern eingesetzt werden, ist von vornherein ein festes Einspannen der Probengefäße gewährleistet, und zwar im vollen Bereich der Fertigungstoleranzen.

Die erfindungsgemäße Haltevorrichtung ist insofern eine Mehrzweckhalterung, als alle Arbeiten der Probenvorbehandlung in dieser Mehrzweckhalterung durchführbar sind.

Ein besonderer Vorteil der erfindungsgemäßen Haltevorrichtung liegt darin, daß für die flexibler einsetzbaren Strahlen-Meßgeräte mit Probenträger ein Verbindungselement zwischen der Probenvorbehandlung und der Probenzählung zur Verfügung steht, welches ein teilautomatisiertes Arbeiten ermöglicht. Jeder Arbeitsschritt erfolgt für alle Proben genau gleichzeitig unter genau gleichen Bedingungen. Die Überführung aller Probengefäße in das Strahlen-Meßgerät erfordert nur wenige Handgriffe. Eine Markierung jedes einzelnen Probengefäßes kann wegen der unverändert bleibenden Positionierung in der erfindungsgemäßen Haltevorrichtung entfallen.

Die erfindungsgemäße Haltevorrichtung gestattet somit in der Laborarbeit eine größere Arbeitsqualität bei vermindertem Arbeitsaufwand, da sie sich als Mehrzweck-Halterung erweist.

Da jede Blattfeder individuell und federnd nachgiebig ausgebildet ist, können die Toleranzen, die bei der Fertigung der Gefäße zulässig sind, sicher ausgeglichen werden. Ein weiterer Vorteil der Ausbildung der Halteelemente als Blattfeder besteht darin, daß die röhrenförmigen Gefäße absolut senkrecht stehen und festklemmbar sind, insbesondere wenn die Durchtrittsöffnungen der Platten in ihrem der Blattfeder gegenüberliegenden Bereich zwei vorzugsweise rechtwinklig zueinander angeordnete, Geraden aufweisen.

Das Steuerorgan zur gemeinsamen Ver- und Entriegelung der individuell ausgebildeten Blattfedern ist in einer vorteilhaften Ausführungsform der Erfindung derart ausgebildet, daß einerseits die nebeneinander angeordneten Blattfedern in einem Schlitz je einer Welle gehaltert sind und die hintereinander angeordneten Wellen an ihren Enden in zwei senkrechten, die obere und untere Platte im Abstand haltenden Leisten drehbar gelagert sind und daß jede Welle einen schräg nach unten gerichteten Verbindungsstift aufweist, der in eine allen Wellen gemeinsame, zwischen einer Entriegelungs- und einer Verriegelungsstellung verschiebbare Steuerschiene für die Blattfedern eingreift. Es bedarf also lediglich der Betätigung dieser Steuerschiene, um sämtliche Gefäße, die in der Haltevorrichtung einsteckbar sind, festzuklemmen.

Der feste Sitz aller Gefäße in der Haltevorrichtung ist dadurch herbeigeführt, daß die Steuerschiene mit ihrem einen Ende an einer senkrecht zu ihr angeordneten Verriegelungsleiste angreift, die unter der Einwirkung einer in einem Rohr geführten Druckfeder steht und an ihren beiden Enden je einen schwenkbar gelagerten Verriegelungshebel aufweist, der unter Überwindung des Federdruckes an je einer an der unteren Platte befestigten Verrastung verriegelbar ist. Es braucht also lediglich die Verriegelungsleiste gegen die Federkraft zwischen die obere und untere Platte hineingedrückt zu werden, um die Haltevorrichtung so zu verriegeln, daß Proben, die eingesteckt werden, gleichzeitig festgeklemmt werden.

Die gemeinsame Entriegelung sämtlicher Gefäße, welche deren leichte Überführung in das Strahlen-Meßgerät ermöglicht, ist erfindungsgemäß in der Weise verwirklicht, daß die Haltevorrichtung zwei zur oberen Platte senkrecht angeordnete Traggriffe aufweist, von welchen einer um eine waagerechte Achse kippbar an der Verriegelungsleiste gelagert ist und die beiden Verriegelungshebel trägt.

Um zu verhindern, daß die Verriegelung der Gefäße bei der Handhabung der Haltevorrichtung an den Traggriffen unbeabsichtigt gelöst wird, kann der kippbar gelagerte Handgriff mit einer entsprechenden Sicherung ausgerüstet sein.

Die Maße der Haltevorrichtung sind selbstverständlich so gewählt, daß sie für eine Aufnahme in eine Zentrifuge, einen Rüttler oder Rotator oder in ein Inkubationsbad geeignet ist. Ferner sind an der Unterseite der unteren Platte an den beiden Schmalseiten der Haltevorrichtung Fußleisten angebracht. Diese sowie die beiden zwischen diesen angeordneten Fußleisten sind jeweils so ausgebildet, daß der erforderliche Halt gewährleistet ist, wenn die Haltevorrichtung beispielsweise auf einen Blockvon zusammengestellten Kassetten eines Strahlen-Meßgerätes aufgesetzt wird, um sämtliche Gefäße mittels eines einfachen Handgriffs in das Strahlen-Meßgerät zu überführen.

Ein weiterer Vorteil der erfindungsgemäßen Haltevorrichtung besteht darin, daß die Eintritts-und Austrittsöffnungen der beiden Platten so gewählt sind, daß sie zur Aufnahme von Gefäßen verschiedenen Durchmessers, z. B. 8 bis 12 mm, geeignet sind. Es versteht sich von selbst, daß die Gefäße mittels der erfindungsgemäßen Haltevorrichtung in einer solchen Weise anordbar sind, daß die Positionierung der Proben in der erfindungsgemäßen Haltevorrichtung mit der geforderten Positionierung der Träger eines Blocks von zusammengestellten Kassetten des Strahlen-Meßgerätes übereinstimmt.

Die Gefäße werden in die erfindungsgemäße Haltevorrichtung eingesteckt, nachdem die Halteeinrichtung in ihre Verriegelungsstellung verbracht worden ist.

Die Erfindung ist in der nachstehenden Beschreibung anhand der Zeichnung beispielhaft erläutert. Es zeigt
Fig. 1 eine Draufsicht auf die erfindungsgemäße Haltevorrichtung, mit teilweise aufgeschnittener oberer Platte, im nicht gespannten Zustand;
Fig. 2 die Darstellung nach Fig. 1 in gespanntem Zustand der Haltevorrichtung;
Fig. 3 eine abgewandelte Ausführungsform in Draufsicht;
Fig.4 die Ausführungsform nach Fig. in Seitenansicht;
Fig. eine Stirnansicht der Ausführungsform nach Fig. 3 auf die eine Stirnseite und
Fig. 6 eine Stirnansicht auf die andere Stirnseite der Ausführungsform nach Fig. 3;
Fig. einen Ausschnitt einer Draufsicht auf eine Haltevorrichtung mit eingespannten Probengefäßen;
Fig. 8 einen Schnitt der Darstellung nach Fig. 7;
Fig. 9 und Fig. 10 die Verriegelung in verriegelter bzw. entriegelter Stellung und
Fig. 11 und Fig. 12 die mit der Steuerschiene zusammenwirkenden Konstruktionselemente im verriegelten bzw. entriegelten Zustand.

Die Haltevorrichtung besteht aus zwei im Abstand zueinander gehaltenen Platten 1, 2 (vgl. z. B. Fig. 1 und 4). Die obere Platte 1 weist Eintrittsöffnungen 3 und die untere Platte 2 weist Eintrittsöffnungen 4 (Fig. 8) für eine Vielzahl von Gefäßen 5 auf. Zwischen den Platten 1, 2 ist eine gemeinsame, an jedem Gefäß 5 angreifende, entriegelbare Halteeinrichtung angeordnet, deren Konstruktion weiter unten erläutert werden wird.

Die Eintritts- und Austrittsöffnungen 3, 4 besitzen, wie sich aus den Fig. 1 bis 3 sowie 7 ergibt, Tropfenform. Der Tropfenansatz ist aus zwei, vorzugsweise rechtwinklig zueinander angeordneten, Geraden 6, gebildet (Fig. 7).

Die Halteeinrichtung weist als Halteelement für jedes Gefäß 5 eine Blattfeder 8 auf (Fig. 1 bis 3, 7 sowie 11 und 12). Die nebeneinander angeordneten Blattfedern 8 sind in einem Schlitz je einer Welle 9 gehaltert. Die hintereinander angeordneten Wellen 9 sind an ihren Enden in zwei senkrechten, die obere und untere Platte in Abstand haltenden Leisten drehbar gelagert, von weichen in Fig. 4 die Leiste 10 ersichtlich ist. Jede Welle 9 weist einen schräg nach unten gerichteten Verbindungsstift 11 auf, der in eine allen Wellen 9 gemeinsame, senkrecht zu diesen zwischen einer Entriegelungs- und einer Verriegelungsstellung verschiebbaren Steuerschiene 12 für die Blattfedern 8 eingreift (Fig. 11 und 12).

Die Steuerschiene 12 greift mit ihrem einen Ende an einer senkrecht zu ihr angeordneten Verriegelungsleiste 13 an (Fig. 1). Die Verriegelungsleiste 13 steht unter der Einwirkung einer Druckfeder 14, die in einem, auf der oberen Seite der unteren Platte 2 befestigten Rohr 15 geführt ist. Die Verriegelungsleiste 13 weist an ihren beiden Enden je einen schwenkbar gelagerten Verriegelungshebel 16 auf, der unter Überwindung eines Federdrucks an je einer an der unteren Platte 2 befestigten Verrastung 17 verriegelbar ist, wie dies im einzelnen in den Fig. 9 und 10 dargestellt ist.

Schließlich weist die Haltevorrichtung zwei zur oberen Platte 1 senkrecht angeordnete Traggriffe 18, 19 auf (Fig. 5, 6). In der Ausführungsform gemäß Fig. 3 bis 6 ist der Traggriff 19 um eine waagerechte Achse 20 kippbar an der Verriegelungsleiste 21 gelagert. Ferner trägt der Traggriff 19 die beiden Verriegelungshebel 22, 23. Diese Ausführungsform hat den Vorteil, daß der Traggriff 19 gleichzeitig die Verriegelungshebel 22, 23 betätigt.

In der Ausführungsform nach Fig. 1 und 2 ist die Verriegelungsleiste 13 unabhängig von den Traggriffen. Aus den Zeichnungen ist lediglich der andere Traggriff 24 ersichtlich. Diese Ausführungsform hat den Vorteil, daß die Verriegelung durch Erfassen der Traggriffe nicht unabsichtlich gelöst werden kann.

In beiden Ausführungsformen ist die Tragvorrichtung noch mit Fußleisten 25, 26 versehen. Selbstverständlich können dazwischen weitere Fußleisten vorgesehen sein.

## Patentansprüche

1. Haltevorrichtung für röhrenförmige Gefäße (5), vorzugsweise für Reaktions- oder Probengefäße zur Vorbehandlung von biologischem Untersuchungsmaterial, insbesondere nach der Radio-Immuno-Assay (RIA)-Technik, mit zwei im Abstand zueinander gehaltenen, Durchtrittsöffnungen (3, 4) für eine Vielzahl von Gefäßen (5) aufweisenden Platten (1, 2) und mit im Bereich der Durchtrittsöffnungen angeordneten, jedem Gefäß (5) individuell zugeordneten, federnd ausgebildeten Halteelementen, dadurch gekennzeichnet, daß das Halteelement als zwischen den Platten (1, 2) gelagerte Blattfeder (8) ausgebildet ist und sämtliche Blattfedern (8) mittels einer Steuerschiene (12) gemeinsam ver-und entriegelbar sind.

2. Vorrichtung nach Anspruch 1, dadurch gekennzeichnet, daß die Blattfedern (8) nebeneinander angeordnet und in einem Schlitz je einer Welle (9) gehaltert sind und daß die Wellen (9) hintereinander angeordnet sind und an ihren Enden in zwei senkrechten, die obere und untere Platte (1 bzw. 2) im Abstand haltenden Leisten (10) drehbar gelagert sind.

3. Vorrichtung nach Anspruch 2, dadurch gekennzeichnet, daß jede Welle (9) einen schräg nach unten gerichteten Verbindungsstift (11) aufweist, der in die allen Wellen (9) gemeinsame, senkrecht zu diesen zwischen einer Entriegelungs- und einer Verriegelungsstellung verschiebbaren Steuerschiene (12) für die Blattfedem (8) eingreift.

4. Vorrichtung nach Anspruch 3, dadurch gekennzeichnet, daß die Steuerschiene (12) mit ihrem einen Ende an einer senkrecht zu ihr angeordneten Verriegelungsleiste (13 bzw. 21) angreift, die unter der Einwirkung einer in einem, auf der oberen Seite der unteren Platte (2) befestigten Rohr (15) geführten Druckfeder (14) steht und an ihren beiden Enden je einen schwenkbar gelagerten Verriegelungshebel (16) aufweist, der unter Überwindung des Federdrucks an je einer der unteren Platten (2) befestigten Verrastung (17) verriegelbar ist (Fig. 9, 10).

5. Vorrichtung nach Anspruch 4, dadurch gekennzeichnet, daß zwei zur oberen Platte (1) senkrecht angeordnete Traggriffe (18, 19) vorgesehen sind, von welchen einer (19) um eine waagerechte Achse (20) kippbar an der Verriegelungsleiste (21) gelagert ist und die beiden Verriegelungshebel (22,23) trägt (Fig. 6).

6. Vorrichtung nach Anspruch 4 oder 5, dadurch gekennzeichnet, daß die Verriegelungsleiste (13) sowie die Traggriffe (24) unabhängig voneinander angeordnet und ausgebildet sind (Fig. 1).

## Claims

1. A device for holding tubular vessels (5), preferably reaction or sample vessels for pretreating biological material to be examined, particularly by the radio immuno assay (RIA) technology, comprising two spaced apart through openings (3,4) for receiving plates (1, 2) provided with a multiplicity of vessels (5) and also comprising resilient holding elements, which are disposed adjacent to said through openings and associated with respective vessels (5), characterized in that the holding element consists of a leaf spring (8), which is mounted between the plates (1, 2) and all leaf springs (8) are adapted to be jointly locked and unlocked by means of a control rail (12).

2. A device according to claim 1, characterized in that the leaf springs (8) are arranged one beside the other and held in a slot in respective shafts (9), which are arranged one behind the other and at their ends are rotatably mounted in two vertical bars (10), which hold the upper and lower plates (1 and 2) spaced apart.

3. Apparatus according to claim 2, characterized in that each shaft (9) has a downwardly inclined connecting pin (11), which enters the control rail (12) for the leaf springs (8), which control rail is common to all shafts (9) and is displaceable at right angles to the shafts between an unlocking position and a locking position.

4. A device according to claim 3, characterized in that one end of the control rail (12) engages a locking bar (13 or 21), which extends at right angles to the control rail and is biased by a compression spring (14), which is guided in a tube (15), which is secured to the upper side of the lower plate (2), and said locking bar is provided at both ends with respective pivoted locking levers (16), which is movable against the spring pressure to interengage with locking means (17) provided on each of the lower plates (2) (Fig. 9,10).

5. A device according to claim 4, characterized in that two carrying handles (18,19) are provided, which are at right angles to the upper plate (1) and one (19) of which is mounted on the locking bar (21) so as to be tiltable about a horizontal axis (20) and carries the two locking levers (22, 23) (Fig. 6).

6. A device according to claim 4 or 5, characterized in that the locking bar (13) and the carrying handles (24) are arranged and designed independently of each other (Fig. 1).

## Revendications

1. Support de fixation pour récipients tubulaires (5), de préférence pour récipients de réaction ou éprouvettes déstinés au prétraite- ment de matériel d'analyse biologique, notamment selon la technique radio-immuno-assay (RIA), se composant de deux plaques maintenues l'une par rapport à l'autre à une certaine distance et pourvoues d'orifices (3, 4) pour recevoir un grand nombre de récipients (5). Lesdites plaques étant équipées dans la zone desdits orifices d'éléments de fixation à ressort pour chacun des récipients, caractérisé en ce que l'élément de fixation est réalisé comme ressort à lames (8) logé entre les plaques (1, 2) et que tous les ressorts à lames (8) peuvent être solidairement vérrouillés et dévérrouillés moyennant un rail de commande (12).

2. Support selon la revendication 1 caractérisé en ce que les ressorts à lames (8) sont disposés l'un à côté de l'autre et tenus dans une fente d'un arbre (9) et que les arbres (9) sont disposés l'un derrière l'autre, leur extrémité étant logée de manière rotative dans des barres (10) maintenant à distance les plaques supérieures et inférieures (1 et 2).

3. Support selon la revendication 2 caractérisé en ce que chaque arbre est pourvu d'une tige de raccordement (11) orientée obliquement vers le bas qui entre en prise avec un rail de commande (12) pour les ressorts à lames (8), ce rail étant commun à tous les arbres (9) et pouvant être déplacé perpendiculairement à ces derniers entre une position de déverrouillage et de vérrouillage.

4. Support selon la revendication 3, caractérisé en ce que le rail de commande (12) est en prise par ces extrémités avec une barre de verrouillage disposée de manière perpendiculaire par rapport au rail de commande, ladite barre de verrouillage étant soumise à l'action d'un ressort à pression (14) guidé dans un tuyau (15) fixé sur la face supérieure de la plaque inférieure (2) et qui est équipé en ses deux extrémités d'un levier de verouillage basculant (16) ce dernier pouvant être bloqué en surmontant la pression du ressort dans un encliquetage fixé à chacune des plaques inférieures (2) (Fig. 9, 10).

5. Support selon la revendication 4, caractérisé en ce que deux poignées (18, 19) disposées perpendiculairement par rapport à la plaque supérieure (1) sont prévues, une des poignées (9, 10) étant logée sur la barre de verrouillage (21) de manière à être basculable autour d'un axe horizontal et portant les deux leviers de verrouillage (22,23) (Fig. 6).

6. Support selon la revendication 4 ou 5, caractérisé en ce que la barre de verrouillage (13) ainsi que les poignées (24) sont disposées et réalisées indépendemment l'une des autres (Fig. 1
